# EUROPÄISCHE PATENTANMELDUNG

(11) **EP 1 918 494 A2**
(43) Veröffentlichungstag der Anmeldung: **07.05.2008**
(21) Anmeldenummer: 07019814.8
(22) Anmeldetag: 10.10.2007
(51) Int. Cl.: E05D 15/06

(54) **Laufwagen für einen Flügel einer Schiebetür oder dergleichen**

(30) Priorität: 31.10.2006 DE 102006051896
(71) Anmelder: DORMA GmbH + Co. KG, 58256 Ennepetal (DE)
(72) Erfinder: Hufen, Michael, 42289 Wuppertal (DE); Schumann, Holger, 12623 Berlin (DE)

(57) **Zusammenfassung**

Die Erfindung betrifft einen Laufwagen (1) für einen Flügel einer Schiebetür oder dergleichen, bei der der Flügel durch einen Antrieb automatisch verfahren wird und der Laufwagen (1) eine mechanische, von Hand zu betätigende Ausrastvorrichtung aufweist. Ein derartiger Antrieb ist als Linearantrieb ausgeführt.

## Beschreibung

Die Erfindung betrifft einen Laufwagen für einen Flügel einer Schiebetür oder dergleichen, bei der der Flügel durch einen Antrieb automatisch horizontal verfahren wird.

Beispielsweise bei Störungen an automatischen Türen ist es notwendig, die Türflügel unabhängig in beiden Richtungen von dem Antrieb bewegen zu können. Dieses ist insbesondere dann der Fall, wenn an der Tür ein mechanischer Fehler auftritt und die Zugriffsmöglichkeit zu dem Antrieb nicht offen zugänglich ist.

Die Aufgabe der Erfindung ist es deshalb eine Möglichkeit zu schaffen, bei automatisch angetriebenen Türen im Störungsfall oder dergleichen die Flügel auch von Hand verfahren werden können.

Diese Aufgabe wird erfindungsgemäß mit der Lehre des Patentanspruches 1 dadurch gelöst, dass der Laufwagen des Flügels eine mechanische, von Hand zu betätigende Ausrastvorrichtung aufweist. Die Unteransprüche geben dabei eine weitere Ausgestaltung des erfindungsgemäßen Gedankens wieder.

Die Ausrastvorrichtung besteht dabei im Wesentlichen aus einem Druckstück und einer an einem Mitnehmer eines Linearantriebes befestigten Raste.

Ein solches Druckstück kann dabei einteilig ausgeführt werden. Es besteht beispielsweise aus einem Gewindebolzen, der in seiner Eindringtiefe in einen Laufwagen stufenlos über ein Gewinde einschraubbar ist und an seinem freien Ende einen Rastkopf aufweist, der mit einer federnden Raste, die an dem Mitnehmer befestigt ist, zusammenwirkt. Ein derartiger Rastkopf kann rund oder ballig oder kugelig ausgeführt werden, um ein leichtes Einfahren in die Raste zu bewirken.

Es ist jedoch auch möglich, dass das Druckstück zweiteilig ausgeführt wird und zwischen dem Rastkopf und dem Gewindebolzen eine Druckfeder zwischengeschaltet ist. In einem solchen Falle kann der Rastkopf aufgrund der Federbelastung zurückweichen und auch den Laufwagen freigeben. Bei einer derartigen Ausführung könnte die Raste beispielsweise an dem Mitnehmer starr ausgeführt.

Der Mitnehmer, beispielsweise eines Linearantriebes, kann z. B. eine Spindelmutter sein, die mit einer durch einen Motor angetriebenen Spindel eine Längsbewegung des Mitnehmers und damit bei eingerasteter Funktion auch des angeschlossenen Flügels ausführt.

Die Raste kann als Vertiefung oder Mulde ausgeführt werden, in einem solchen Fall wäre das Druckstück federbelastet. In einem weiteren bevorzugten Ausführungsbeispiel kann jedoch die Raste aus einem Bügel aus Federstahl bestehen. Dabei ist die Raste an dem Mitnehmer so befestigt, dass die in ihr vorhandene Vertiefung federnd gegenüber dem Druckstück ausgeführt ist. Um eine gute Einrastfunktion zu erreichen, weist dabei die Raste an ihren Seiten Anlaufschrägen auf, um so ein Einrasten des Druckstückes mit dem Rastkopf in die Vertiefung zu ermöglichen. Die hierfür notwendige Kraft zum Ausrasten bzw. zum Einrasten des Flügels an den Mitnehmer muss größer sein als die für derartige Flügel gewählte Sicherheitskraft.

Es versteht sich, dass der Laufwagen eines solchen Flügels mit Laufrollen versehen ist und in einer Laufschiene oberhalb des Türflügels geführt wird.

Bei einer mehrflügeligen Schiebetür versteht es sich, dass mindestens einer der Laufwagen eines Flügels stets mit einer Ausrastvorrichtung ausgestattet ist. Es können jedoch auch beide Flügel ausrastbar gestaltet werden, somit ist sichergestellt, dass auch beispielsweise bei einer zweiflügeligen Tür beide Türflügel in einem Störungsfall von der Antriebsspindel entfernt werden können.

Die Erfindung wird nachfolgend in einem schematisch dargestellten Ausführungsbeispielen näher erläutert.

Es zeigen:
- Figur 1:: Einen Laufwagen im eingerasteten Zustand mit einem Mitnehmer in der Seitenansicht;
- Figur 2:: eine Schnittdarstellung gemäß der Schnittlinie A-A durch den Mitnehmer und ein Druckstück;
- Figur 3:: eine zweite Ausführungsform eines Druckstückes in einer Schnittdarstellung.

Aus Gründen der Übersicht ist in der Figur 1 nur ein Laufwagen 1 für einen Flügel dargestellt, der an seinen Enden jeweils über Achsen 4 drehbar gelagerte Tragrollen 2, 3 aufweist. In dem Laufwagen ist ein Druckstück 7 mit einem Rastkopf 9 vorhanden.

Mit dem Rastkopf 9 wirkt eine Raste 18 zusammen, die zusammen eine Ausrastvorrichtung bilden. Dabei besteht die Raste 18 in dem Ausführungsbeispiel aus Federstahl und fügt sich beispielsweise in einer Ausnehmung 13 eines Mitnehmers 11 federnd ein. Die Raste 18 ist dabei als federndes Bauteil so ausgeführt, dass über seitliche Abwinkelungen 14 die Raste innerhalb der Ausnehmung 13 gehalten wird. Im Anschluss an die Abwinkelungen 14 sind Anlaufschrägen 19, 20 vorhanden, die beispielsweise dafür sorgen, dass bei dem starr ausgeführten Druckstück 7 nach einem Ausrasten dieses auch wieder leicht in die Verrastungsposition über die Anlaufschrägen 19, 20 hineingedrückt werden kann.

Es wird durch die Figur 1 deutlich, dass durch ein Zug oder Druck auf den nicht dargestellten Flügel der Laufwagen 1 somit von dem Mitnehmer 11 aufgrund der vorhandenen Ausrastvorrichtung getrennt werden kann.

In einer Schnittdarstellung gemäß einem Schnitt A-A der Figur 2 wird noch einmal deutlich, wie das Druckstück 7 innerhalb eines Gewindes 10 des Laufwagens 1 in seiner Tiefe über einen Werkzeugansatz 15 stufenlos verstellt werden kann. Dabei ruht der Rastkopf 9 innerhalb der Raste 18 mit der Vertiefung 16. Aufgrund der Ausgestaltung des Mitnehmers 11 weist dieser die Ausnehmung 13 auf, in der die Raste 18 eingetaucht ist. Oberhalb der Ausnehmung 13 befindet sich beispielsweise für einen Spindelantrieb ein Gewinde 12 innerhalb des Mitnehmers 11. An seiner Oberseite weist der Mitnehmer 11 beispielsweise Stützrollen 5 auf, die über Achsen 6 in den Mitnehmer 11 gelagert sind und beispielsweise ein seitliches Verdrehen des Mitnehmers 11 innerhalb einer Führungsschiene unterbinden sollen. Seitlich vom Laufwagen 1 sind über Achsen 4 Tragrollen 2, 8 angeordnet.

Die Figur 3 zeigt im Gegensatz zu der Figur 2 ein Druckstück 7, das geteilt ist. Dabei ist zwischen dem Rastkopf 9 und dem Druckstück 7 eine Feder 17 zwischengeschaltet. In einem solchem Ausführungsbeispiel kann beispielsweise die Raste innerhalb des Mitnehmers 11 starr ausgeführt werden und über den Rastkopf 9 kann beim Vorhandensein von entsprechenden Anlaufschrägen 19, 20 der Rastkopf 9 nachgeben und somit in die Vertiefung 16 einrasten. Durch eine derartige Ausbildung einer Ausrastvorrichtung an einem Linearantrieb ist es somit möglich, die angeschlossenen Flügel einer Schiebetür beispielsweise zu Service-Zwecken bzw. auch im stromlosen Zustand ausrasten zu können. Durch die Ausrastvorrichtung ist es somit möglich, unabhängig den oder die Türflügel in beide Richtungen von dem Mitnehmer 11 zu trennen.

### Bezugszeichenliste

- 1: Laufwagen
- 2: Tragrolle
- 3: Tragrolle
- 4: Achse
- 5: Stützrolle
- 6: Achsen
- 7: Druckstück
- 8: Tragrolle
- 9: Rastkopf
- 10: Gewinde
- 11: Mitnehmer
- 12: Gewinde
- 13: Ausnehmung
- 14: Abwinklung
- 15: Werkzeugansatz
- 16: Vertiefung
- 17: Feder
- 18: Raster
- 19: Anlaufschräge
- 20: Anlaufschräge

## Patentansprüche

1. Laufwagen für einen Flügel einer Schiebetür oder dergleichen, bei der der Flügel durch einen Antrieb automatisch horizontal verfahren wird, **dadurch gekennzeichnet, dass** der Laufwagen (1) eine mechanische, von Hand, zu betätigende Ausrastvorrichtung aufweist.

2. Laufwagen nach Anspruch 1, **dadurch gekennzeichnet, dass** die Ausrastvorrichtung im Wesentlichen aus einem Druckstück (7) und einer Raste (18) besteht.

3. Laufwagen nach Anspruch 1 oder 2, **dadurch gekennzeichnet, dass** das Druckstück (7) einteilig ist und aus einem Gewindebolzen mit einem Rastkopf (9) besteht.

4. Laufwagen nach einem der vorhergehenden Ansprüche, **dadurch gekennzeichnet, dass** das Druckstück (7) zweiteilig ausgeführt ist und aus einem Gewindebolzen und einem Rastkopf (9) besteht, wobei zwischen dem Gewindebolzen und dem Rastkopf (9) eine Druckfeder (17) eingefügt ist.

5. Laufwagen nach einem der vorhergehenden Ansprüche, **dadurch gekennzeichnet, dass** der Rastkopf (9) an seinem freien Ende rund oder ballig oder kugelig ausgeführt ist.

6. Laufwagen nach einem der vorhergehenden Ansprüche, **dadurch gekennzeichnet, dass** das Druckstück (7) in dem Laufwagen (1) mittels eines Gewindes (10) eingesetzt wird und stufenlos verstellbar ist.

7. Laufwagen nach einem der vorhergehenden Ansprüche, **dadurch gekennzeichnet, dass** die Raste (18) als Bügel ausgeführt ist und an ihren Enden seitliche Abwinkelungen (14) aufweist, die in schräg verlaufende Anlaufschrägen (19, 20) übergehen und in einer Vertiefung (16) zusammenlaufen.

8. Laufwagen nach einem der vorhergehenden Ansprüche, **dadurch gekennzeichnet, dass** die Raste (18) der Ausrastvorrichtung aus Federstahl besteht.

9. Laufwagen nach einem der vorhergehenden Ansprüche, **dadurch gekennzeichnet, dass** die Vertiefung (16) eine komplementäre Form zu dem Rastkopf (9) aufweist.

10. Laufwagen nach einem der vorhergehenden Ansprüche, **dadurch gekennzeichnet, dass** die Raste (18) in oder an dem Mitnehmer (11) angeordnet ist und der Mitnehmer (11) Stützrollen (5) aufweist.

11. Laufwagen nach einem der vorhergehenden Ansprüche, **dadurch gekennzeichnet, dass** bei einer mehrflügeligen Schiebetür mindestens jeweils einer der Laufwagen (1) der einzelnen Flügel mit einer Ausrastvorrichtung ausgestattet ist.

12. Linearantrieb für eine Schiebetür oder dergleichen mit einer Ausrastvorrichtung gemäß den vorhergehenden Ansprüchen.

13. Linearantrieb nach Anspruch 12, **dadurch gekennzeichnet, dass** der Linearantrieb ein Spindelantrieb mit einem Mitnehmer (11) ist.
